# EUROPÄISCHE PATENTSCHRIFT

(11) **EP 0 149 969 B1**
(45) Veröffentlichungstag und Bekanntmachung des Hinweises auf die Patenterteilung: **30.03.1988**
(21) Anmeldenummer: 84810038.4
(22) Anmeldetag: 23.01.1984
(51) Int. Cl.: D03D 47/48

(54) **Webmachine**
Loom
Métier à tisser

(43) Veröffentlichungstag der Anmeldung: 31.07.1985
(73) Patentinhaber: GEBRÜDER SULZER AKTIENGESELLSCHAFT, CH-8401 Winterthur (CH)
(72) Erfinder: Bertsch, Gotthilf, CH-8630 Rüti (CH); Braun, Josef, CH-8472 Seuzach (CH)

(56) Entgegenhaltungen:
- FR-A- 2 141 808
- US-A- 2 267 287
- US-A- 2 413 014
- US-A- 4 075 959

## Beschreibung

Die Erfindung betrifft eine Webmaschine mit einer während des Schusseintrages ausserhalb des Webfaches verbleibenden Schussfaden-Vorratsspule, von der der Faden während des Eintrages abgezogen wird, ferner mit einer Leistenlegernadel zum Einlegen der ausserhalb des Faches befindlichen Schussfadenenden in ein folgendes Fach, sowie mit einer Strahldüse zum Überführen des Schussfadenendes auf die Leistenlegernadel.

Bei einer bisherigen Webmaschine dieser Art (EP-A-0/34 377) (Dokument gemäss Art. 54(3)) ist ein zusammen mit der Überführdüse am Rand des Gewebes in Kettrichtung hin und her verschiebbarer Fadenführer vorgesehen, durch welchen das in Randkettfäden festgehaltene Schussfadenende über die Überführdüse geführt und in dieser Position gespannt gehalten wird. Nunmehr wird die Überführdüse eingeschaltet. Erst danach kann das Schussfadenende mittels einer Schneidvorrichtung abgeschnitten und der Leistenlegernadel übergeben werden.

Es liegt bie dieser Maschine der Nachteil vor, dass der Zeitpunkt, zu dem andere, sich auf die Gewebeleiste beziehende Vorgänge der Webmaschine stattfinden können, davon abhängig ist, ob der Schussfaden bereits über der Überführdüse steht und diese eingeschaltet ist.

Der Erfindung liegt die Aufgabe zugrunde, eine besonders in dieser Hinsicht verbesserte Maschine zu schaffen.

Die Erfindung ist gekennzeichnet durch eine vor dem Einschalten der Überführdüse auf den Schussfaden einwirkende Haltedüse zum Festhalten des Schussfadenendes vor Überführen auf die Leistenlegernadel.

Durch die Haltedüse kann 'dafür gesorgt werden, dass an der Gewebeleiste erforderliche Vorgänge, wie z.B. das Abschneiden des Schussfadens, unabhängig davon ausgeführt werden können, ob Schussfaden und Leistenlegernadel bereits über der Überführdüse stehen. Der Schussfaden lässt sich durch die Haltedüse bereits vorher fixieren, so dass er z.B. nach dem Abschneiden gespannt gehalten und über die Überführdüse und vor die Leistenlegernadel geführt werden kann.

Weitere Merkmale ergeben sich aus der folgenden Beschreibung von Ausführungsbeispielen in Verbindung mit der Zeichnung und den Ansprüchen.
Fig. 1 ist eine schematische Darstellung einer Luftstrahlwebmaschine, von der Warenseite her gesehen,
Fig. 2 zeigt ein zugehöriges Detail im Schnitt,
Fig. 3 ist ein Schnitt nach Linie 111-111 in Fig. 2,
Fig. 4 ist eine zugehörige Draufsicht,
Fig. 5 und 6 sind den Fig. 4, 2 entsprechende Darstellungen bei anderer Position der Teile,
Fig. 7 veranschaulicht eine der Fig. 5 entsprechende, spätere Position,
Fig. 8 und 9 veranschaulichen noch spätere Positionen entsprechend Fig. 7, 6 und
Fig. 10 zeigt eine letzte Position der Teile entsprechend Fig. 8.

Die als Ganzes mit 31 bezeichnete Webmaschine enthält zwei Maschinenwangen 32, 33.

Dazwischen sind ein Warenbaum 34 und ein Riet 35 angeordnet. Der Schussfaden 36 wird von einer ortsfesten Spule 37 abgezogen, durch eine Schussfadenbremse 38 geleitet und von einer ausserhalb des Webfaches 65 (Webbreite W) befindlichen Haupteintragsdüse 39 eingeblasen. Über die Webbreite W verteilt sind Hilfsdüsen 1 angeordnet, die während des Schusseintrages in das Webfach 65 hineinragen. Auf der Fangseite 41 ist eine Saugdüse 42 angeordnet.

Die Düsen 39, 1, 42 sind über z.B. von einer elektronischen Steuereinrichtung 43 gesteuerte Ventile 44 an ein Luftverteilrohr 45 angeschlossen, das über eine Luftzuführungsleitung 46 von einem Druckluftbehälter (Luftquelle) 47 gespeist ist. Der Behälter 47 wird von einem nicht dargestellten Luftkompressor unter Druck gehalten.

Auf der Schussseite 61 und der Fangseite 41 ist je eine in Fig. 1-3 nach oben gerichtete Blasdüse 62a, 62 angeordnet, die auf einem gemäss Pfeil 63 hin und her bewegten Träger 64 befestigt ist. Träger 64 enthält ausserdem eine Haltedüse 85. Während die den Schussfaden 36 überführende Düse 62 in Fig. 2 von unten nach oben (Pfeil (86) bläst, bläst die Haltedüse 85 gemäss Pfeil 87 entgegengesetzt von oben nach unten. Der Luftstrahl von Düse 62 gelangt in einen Fangkanal 88, der Luftstrahl aus Düse 85 in einen Fangkanal 89.

Das Webfach 65, in welches der Schussfaden 36 eingetragen wird, ist durch die Hochfachkettfäden 66 und die Tieffachkettfäden 67 gebildet Ausserdem sind eine Anzahl Randkettfäden 68 vorhanden, durch welche die Schussfadenenden 36a festgehalten werden.

Während des Eintrages eines Schussfadens 36c wird der Träger 64 mit den Düsen 62, 85 aus der vorderen, dem Riet 35 fernen, wirkungslosen Umkehrstellung nach Fig. 4 in eine in Fig. 5 wiedergegebene, dem Riet 36 nähere Mittelposition bewegt. Während dessen wird eine Leistenlegernadel 72 um den Schwenkpunkt 71 gemäss Fig. 2 im Gegenzeigersinn verschwenkt (Pfeil 90) und gelangt in eine der Fig. 5 entsprechende Mittelposition 72a nach Fig. 6. Die Spitze 73 der Nadel 72 enthält eine Öse 74, deren Durchmesser grösser ist als der Durchmesser der Düse 62.

Nunmehr wird die Haltedüse 85 eingeschaltet und anschliessend der Schussfaden 36 mittels einer Schere 77 abgeschnitten. Das Schussfadenende 36d wird dadurch in den Fangkanal 89 entsprechend Fig. 6 geblasen, wodurch der Schussfaden 36 gespannt gehalten wird.

Bei der weiteren Bewegung der Teile gelangt der Träger 64 in die Position nach Fig. 7 und die Leisteniegernadel 72 in die Stellung 72c nach Fig. 7, 9, in der ihre Öse 74 über der Überführdüse 62 steht.

Darauf wird die Überführdüse 62 eingeschaltet und anschliessend die Haltedüse 85 abgeschaltet. Das Schussfadenende 36d wird dadurch aus dem Kanal 89 gezogen und entsprechend Fig. 9 in Kanal 88 geleitet. Dabei wir es durch die Öse 74 geblasen und dadurch der Leistenlegernadel 72 übergeben.

Anschliessend wird die Leistenlegernadel 72 in Fig. 10 nach links bewegt, so dass das Schussfadenende 36d in das Webfach 65 eingelegt wird, während die Leistenlegernadel die Position 74d durchfährt. Sie wird dabei wieder aus dem Fach 65 herausgezogen, die Blasluft in der Düse 62 wird abgeschaltet, der Träger 64 mit der Blasluft 62 wird anschliessend wieder aus der hinteren Umkehrstellung (Wirkungsstellung) nach Fig. 7, 8, 10 in die vordere Umkehrstellung (Ruhestellung) nach Fig. 4 bewegt.

Während dieser Bewegungen wird das Fach durch die nicht dargestellten Webschäfte geschlossen, wodurch das Ende 36d festgeklemmt wird. Zugleich wird das Riet 35 in Fig. 3 nach rechts verschwenkt, wodurch das Ende 36d zusammen mit dem Schussfaden 36c an das Gewebe 78 beim Anschlag 79 angeschlagen wird.

Die Hilfsleiste 82 kann nunmehr abgeführt werden. Die Maschine ist für den dem Eintrag des Schussfadens 36c folgenden Schusseintrag bereit. Am Gewebe 78 entsteht eine Einlegleiste 81, die den Geweberand bildet.

Bei einer abgewandelten Ausführungsform sind die Düsen 62, 85 umgekehrt angeordnet, d.h. Düse 62 in Fig. 2 oberhalb des Schussfadens 36, Düse 85 unterhalb davon. Dann bläst die Überführdüse 62 in Richtung von Pfeil 87 und die Haltedüse 85 in Richtung von Pfeil 86. Die Düsen 62, 85 können auch beide von ein und derselben Seite des Schussfadens 36 her blasen. Eine oder beide der Düsen 62, 85 können beispielsweise auch mit Wasser gespeist werden.

Bei einer noch anderen Bauart sind die Düsen 62, 85 unmittelbar übereinander angeordnet, haben also die gleiche Achse (sie fluchten miteinander). Zuerst bläst Düse 85 gegen Düse 62, wobei das Fadenende 36d in die als Fangkanal benutzte Düse 62 geblasen wird. Anschliessend wird umgesteuert und Düse 62 bläst gegen Düse 85, wobei der Faden aus Düse 62 geblasen und unter Durchsetzen der Öse 74 der Leistenlegernadel 72 in die nunmehr als Fangkanal benutzte Düse 85 eingeblasen wird. Gegebenenfalls kann dabei auch eine der Düsen mit Wasserstrahl arbeiten, die andere mit Luftstrahl.

## Patentansprüche

1. Webmaschine mit einer während des Schusseintrages ausserhalb des Webfaches (65) verbleibenden Schussfaden-Vorratsspule (37), von der der Faden (36) während des Eintrages abgezogen wird, ferner mit einer Leistenlegernadel (72) zum Einlegen der ausserhalb des Faches (65) befindlichen Schussfadenenden (36d) in ein folgendes Fach, sowie mit einer Überführdüse (62) zum Überführen des Schussfadenendes (36d) auf die Leistenlegernadel (72), gekennzeichnet durch eine vor dem Einschalten der Überführdüse (62) auf den Schussfaden (36) einwirkende Haltedüse (85) zum Festhalten des Schussfadenendes (36d) vor Überführen auf die Leistenlegernadel (72).

2. Webmaschine nach Anspruch 1, dadurch gekennzeichnet, dass Überführ- (62) und Haltedüse (85) an einem in Kettrichtung (63) hin und her verschiebbaren, im Rhythmus des Arbeitsspieles der Webmaschine (31) gesteuerten, gemeinsamen Träger (64) angebracht sind, durch den die Düsen (62, 85) bei Übergabe des Fadenendes (36d) an die Leistenlegernadel (72) herangeführt werden.

3. Webmaschine nach den Ansprüchen 1 und 2, dadurch gekennzeichnet, dass die Überführdüse (62) und die Haltedüse (85) in entgegengesetzter Richtung gegen den Schussfaden (36) gerichtet sind.

4. Webmaschine nach den Ansprüchen 1-3, dadurch gekennzeichnet, dass - bezüglich des Schussfadens (36) - jenseits jeder Düse (62, 85) ein Fangkanal (88, 89) für das eingeblasene Medium angebracht ist.

4. Webmaschine nach den Ansprüchen 1-4, dadurch gekennzeichnet, dass die Haltedüse (85) vor dem Schneiden des Schussfadens (36) eingeschaltet wird und solange eingeschaltet bleibt, bis die Überführdüse (62) eingeschaltet ist.

## Revendications

1. Métier à tisser comprenant une bobine (37) de rérserve en fil de trame, qui demeure en dehors de la foule (65) lors de l'insertion de la trame, et dont le fil (36) est dévidé au cours de cette insertion; une aiguille (72) formatrice de lisière pour insérer, dans une foule suivante, les extrémités (36d) du fil de trame situées en dehors de la foule (65); ainsi qu'une buse de transfert (62) pour transférer l'extrémité (36d) du fil de trame à l'aiguille (72) de formation de lisière, caractérisé par une buse de retenue (85) qui agit sur le fil de trame (36), avant l'enclenchement de la buse de transfert (62), afin d'arrêter fermement l'extrémité (36d) du fil de trame préalablement au transfert à l'aiguille (72) de formation de lisière.

2. Métier à tisser selon la revendication 1, caractérisé par le fait que les buses de transfert (62) et de retenue (85) sont installées sur un support commun (64) qui est animé d'un coulissement alternatif dans la direction de la chaîne (63), est commandé en synchronisme avec la cadence de travail du métier à tisser (31 ), et par l'intermédiaire duquel les buses (62, 85) sont rapprochées de l'aiguille (72) de formation de lisière lors du transfert de l'extrémité (36d) du fil.

3. Métier à tisser selon les revendications 1 et 2, caractérisé par le fait que la buse de transfert (62) et la buse de retenue (85) son dirigées dans des sens opposés vers le fil de trame (36).

4. Métier à tisser selon les revendications 1-3, caractérisé par le fait que - par rapport au fil de trame (36) - un canal (88, 89)collecteur du fluide insufflé est ménagé au-delà de chaque buse (62, 85).

5. Métier à tisser selon les revendications 1-4, caractérisé par le fait que la buse de retenue (85) est enclenchée avant le sectionnement du fil de trame (36), et demeure enclenchée jusqu'à ce que la buse de transfert (62) soit enclenchée.

## Claims

1. A loom having a weft yarn supply bobbin (37) which remains outside the shed (65) during picking, and from which the yarn (36) is drawn during picking, also having a selvedge tuck-in needle (72) to tuck the weft ends (36d) situated outside the shed (65) into a succeeding shed, and further having a transfer nozzle (62) to transfer the weft end (36d) to the tuck-in needle (72), characterised by a retention nozzle (85) acting on the weft (36) before the transfer nozzle (62) is activated, in order to retain the weft end (36d) before transfer to the tuck-in needle (72).

2. A loom as claimed in claim 1, characterised in that the transfer and retention nozzles (62, 85) are mounted on a common support (64) which is 'reciprocable in the warp direction (63) and is synchronised with the working cycle of the loom (31), and by means of which the nozzles (62, 85) are brought forward to the tuck-in needle (72) when the weft end (36d) is transferred.

3. A loom as claimed in claims 1 or 2,'characterised in that the transfer nozzle (62) and retention nozzle (85) are directed onto the weft (36) from opposite directions.

4. A loom as claimed in any of claims 1 to 3, characterised in that a catch channel (88, 89) for the medium blown in is mounted beyond each nozzle (62, 85) in relation to the weft (36).

5. A loom as claimed in any of claims 1 to 4, characterised in that the retention nozzle (85) is activated before cutting of the weft (36) and remains activated until the transfer nozzle (62) is activated.
